# EUROPÄISCHE PATENTSCHRIFT

(11) **EP 0 358 053 B1**
(45) Veröffentlichungstag und Bekanntmachung des Hinweises auf die Patenterteilung: **19.07.1995**
(21) Anmeldenummer: 89115604.4
(22) Anmeldetag: 24.08.1989
(51) Int. Cl.: B65D 77/06, B65D 25/16

(54) **Behälteraggregat für den Transport und für die Lagerung von flüssigem oder von pulverförmigem Füllgut**
Container assembly for the transport and storage of liquid or powdery products
Récipient pour le stockage et le transport de produits liquides ou pulvérulents

(30) Priorität: 08.09.1988 DE 3830487
(43) Veröffentlichungstag der Anmeldung: 14.03.1990
(73) Patentinhaber: SOTRALENTZ S.A., F-67320 Drulingen (FR)
(72) Erfinder: Pfeiffer, Pierre, F - 67320 Drulingen (FR); Cheval, Benôit, F - 67700 Saverne (FR); Sigwalt, Paul, F- 67320 Drulingen (FR)
(74) Vertreter: Andrejewski, Walter

(56) Entgegenhaltungen:
- DE-U- 8 807 118
- DE-U- 8 813 484
- US-A- 2 652 172
- US-A- 4 586 628

## Beschreibung

Die Erfindung betrifft ein Verfahren zum Befüllen und Entleeren eines Behälteraggregates für den Transport und für die Lagerung von flüssigem oder pulverförmigem Füllgut, mit einem tragenden Außenbehälter aus thermoplastischem Kunststoff und einem als Folienblase ausgeführten Innenbehälter, der dem Innenraum des Außenbehälters angepaßt ist. - Im allgemeinen sind solche Behälteraggregate sehr großvolumig ausgeführt, z. B. mit einem Fassungsvermögen von 1000 l und mehr. Die Folienblase erlaubt es auf einfache Weise, den Außenbehälter mehrfach einzusetzen. Sie ist außerdem aus Entsorgungsgründen angeordnet. Der tragende Außenbehälter kann mehrfach eingesetzt werden, wenn nach jedem Einsatz die zu entsorgende Folienblase, in der sich Reste von umweltbelastenden Flüssigkeiten befinden können, entfernt und der vorschriftsmäßigen Entsorgung zugeführt wird. Es ist in einem solchen Falle nicht erforderlich, den Innenraum des Außenbehälters aufwendig zu reinigen oder zu dekontaminieren. Es versteht sich, daß Vorsorge getroffen werden muß, daß die Folienblase, nachdem sie das flüssige oder pulverförmige Füllgut aufgenommen hat, nicht undicht wird.

Bei dem bekannten Verfahren, von dem die Erfindung im Oberbegriff des Patentanspruches ausgeht und das der Fachmann dem DE-U- 88 07 118 entnimmt, ist die Folienblase sowohl beim Befüllen als auch bei dem Transport bzw. der Lagerung des Behälteraggregates an der Behälterdeckelöffnung befestigt. Bei den beim Transport und bei der Lagerung auftretenden Beanspruchungen des Behälteraggregates besteht die Gefahr, daß die Folienblase von der Behälterdeckelöffnung abreißt und sich ihr Inhalt in den Faßinnenraum entleert. Außerdem wird bei dem bekannten Verfahren ein als Auslaßventil ausgebildeter Verschlußstopfen in einen schlauchförmigen Ansatz der Folienblase eingeschoben und im Ausführungsbeispiel mit aufwendigen Klemmitteln und Abdichtmitteln an einem Auslaufrohrstutzen des Außenbehälters befestigt. Diese Befestigung ist nicht nur relativ aufwendig, sondern läßt zudem in bezug auf die Dichtigkeit des Behälteraggregates zu wünschen übrig, da insbes. die Klemmittel relativ leicht ausleiern können. Bei einem anderen Verfahren, das aus der US-A- 4,586,628 bekannt ist, sind keine Befestigungen der Folienblase an der Behälterdecke des Außenbehälters vorgesehen. Bei diesem Verfahren findet ein Befüllen der Folienblase von der Unterseite des Behälteraggregates her statt. Die Flüssigkeit muß gegen die Wirkung der Schwerkraft eingepumpt werden. Das ist aufwendig. Eine obere Befüllöffnung der Folienblase ist nicht vorgesehen. Im übrigen werden keine Angaben darüber gemacht, wie an dem Auslaufrohrstutzen an der Unterseite des Behälteraggregates eine Armatur bzw. ein Ventil angebracht werden soll. Aus der DE-A- 22 55 299 ist ein Behälteraggregat bekannt, bei dem der Außenbehälter ein Faß ist und bei dem der Innenbehälter als Einsteckbeutel bezeichnet ist und mit dem Spund im Faßdeckel verbunden ist. Auch hier besteht die Gefahr, daß der Einsatzbeutel von der Spundöffnung abreißt und sein Inhalt sich in den Faßinnenraum entleert. Bei einem aus der DE-B- 12 78 335 bekannten Behälter anderer Art, nämlich einem Faltbehälter mit einer Durchtrittsöffnung für den Auslaufstutzen eines Innenbeutels, besitzt der Innenbeutel einen Auslaufstutzen, der im oberen Bereich des Faltbehälters angeordnet ist und dort die Durchtrittsöffnung passiert. Er kann dort festgeklemmt werden und folglich auch abreißen.

Demgegenüber liegt der Erfindung die Aufgabe zugrunde, ein Verfahren der eingangs beschriebenen Art anzugeben, das eine einfache Befüllung und Entleerung ermöglicht und zugleich gewährleistet, daß sowohl beim Befüllen und Entleeren des Behälteraggregates als auch bei den üblicherweise beim Transport oder bei der Lagerung auftretenden Beanspruchungen eine unkontrollierte Entleerung des Innenbehälters in den Außenbehälter hinein praktisch nicht mehr möglich ist und daß der Innenbehälter insoweit ausreichend dicht bleibt.

Diese Aufgabe wird durch das Verfahren nach dem Patentanspruch gelöst.

Weitere Einzelheiten und die erreichten Vorteile werden anhand einer lediglich ein Ausführungsbeispiel darstellenden Zeichnung ausführlicher erläutert. Es zeigen in schematischer Darstellung
- Fig. 1: einen Vertikalschnitt durch ein für das erfindungsgemäße Verfahren bestimmtes Behälteraggregat im ungefüllten Zustand,
- Fig. 2: den Gegenstand nach Fig. 1 in gefülltem Zustand.

Das in den Figuren dargestellte Behälteraggregat ist für den Transport und für die Lagerung von flüssigem oder von pulverförmigem Füllgut bestimmt. Zum grundsätzlichen Aufbau gehören ein tragender Außenbehälter 1 aus thermoplastischem Kunststoff und ein als Folienblase 2 ausgeführter Innenbehälter. Der Innenbehälter ist dem Innenraum des Außenbehälters angepaßt. Der Außenbehälter 1 besitzt in seinem Behältermantel 3 im Bereich des Bodens 4 einen Auslaufrohrstutzen 5 mit Außengewinde 6 für einen Deckel 7 oder für den Anschluß von Armaturen. In seinem Behälterdeckel 8 besitzt der Außenbehälter 1 eine gegenüber dem Auslaufrohrstutzen 5 des Behältermantels 3 großkalibrige Behälterdeckelöffnung 9, die einen Kragen aufweist und verschließbar ist. Die Folienblase 2 ist mit dem Füllgut befüllbar und in gefülltem Zustand an dem Außenbehälter 1 abgestützt. Sie ruht daher unter dem Einfluß der Schwerkraft, die auf das Füllgut wirkt, auf dem Boden 4 des Außenbehälters 1 und legt sich innenseitig an den Behälterrand 3 des Außenbehälters 1 an.

Die Folienblase 2 weist einen Schlauchstutzen 10 auf, der am Außenrand des Auslaufrohrstutzens 5 festsetzbar und durch ein auf den Auslaufrohrstutzen 5 aufgeschraubtes Ventil 11 verschließbar sowie zum Zwecke der Entleerung zu öffnen ist. Aus der Fig. 2 entnimmt man, daß die mit dem Füllgut vollständig oder teilweise gefüllte Folienblase 2 mit ihrer Oberseite frei von der Behälterdeckelöffnung 9 in dem Außenbehälter 1 angeordnet ist.

Die Folienblase 2 weist eine obere Befüllöffnung 14 auf, die zum Zwecke der Befüllung an die Behälterdeckelöffnung 9 anschließbar und danach verschließbar und von der Behälterdeckelöffnung 9 abnehmbar ist. - Es versteht sich, daß zum Einbringen der Folienblase 2 in den Außenbehälter 1 mit geeigneten Hilfsvorrichtungen gearbeitet werden kann, die nicht dargestellt wurden.

## Patentansprüche

1. Verfahren zum Befüllen und Entleeren eines Behälteraggregates für den Transport und für die Lagerung von flüssigem oder pulverförmigem Füllgut,
mit einem tragenden Außenbehälter (1) aus thermoplastischem Kunststoff und einem als Folienblase (2) ausgeführten Innenbehälter, der dem Innenraum des Außenbehälters (1) angepaßt ist, wobei der Außenbehälter (1) in seinem Behältermantel (3) im Bereich des Bodens (4) einen Auslaufrohrstutzen (5) für den Anschluß einer Armatur und in seinem Behälterdeckel (8) eine gegenüber dem Auslaufrohrstutzen großkalibrige, verschließbare Behälterdeckelöffnung (9) aufweist und wobei die Folienblase (2) eine obere Befüllöffnung (14) sowie einen Schlauchstutzen (10) herausgeführt sowie am Außenrand des Auslaufrohrstutzens (5) festgesetzt ist,
wobei die Folienblase (2) mit ihrer oberen Befüllöffnung (14) zum Zwecke der Befüllung an die Behälterdeckelöffnung (9) angeschlossen und nach Befüllung verschlossen wird, und wobei die Entleerung mit Hilfe eines Ventils (11) erfolgt, welches auf den Auslaufrohrstutzen (5) aufgeschraubt ist, **dadurch gekennzeichnet,** daß die Folienblase (2) nach der Befüllung von der Behälterdeckelöffnung (9) abgenommen wird, so daß die mit dem Füllgut vollständig oder teilweise gefüllte Folienblase (2) beim Transport mit ihrer Oberseite frei von der Behälterdeckelöffnung (9) in dem Außenbehälter (1) angeordnet ist.

## Claims

1. A method of filling and emptying a container unit for the transport and for the storage of liquid or pulverulent filling material,
having a supporting outer container (1) made of synthetic thermoplastic material and an inner container constructed as a film blister (2), which is matched to the interior space of the outer container (1), wherein the outer container (1) has a tubular outlet connection piece (5) in its container sidewall (3) in the region of its base (4) for the connection of a fitting and has a sealable container top aperture (9), which is of large diameter compared with the outlet connection piece, in its container top (8), and wherein the film blister (2) leads through an upper filling aperture (14) and a flexible tubular connection piece (10) and is fixed to the outer edge of the tubular outlet connection piece (5),
wherein the film blister (2) is attached by its upper filling aperture (14) to the container top aperture (9) for the purpose of filling and is sealed after filling, and wherein emptying is effected with the aid of a valve (11) which is screwed on to the tubular outlet connection piece (5), characterised in that the film blister (2) is removed from the container top aperture (9) after filling so that the film blister (2), which is completely or partially filled with the filling material, is disposed during transport with its top surface free from the container top aperture (9) in the outer container (1).

## Revendications

1. Procédé de remplissage et de vidange d'une unité de récipient pour le transport et le stockage de produits de remplissage liquides ou pulvérulents,
comportant un récipient extérieur porteur (1) en matière plastique thermoplastique et un récipient intérieur réalisé sous la forme d'une feuille soufflée (2), qui est adapté au volume intérieur du récipient extérieur, le récipient extérieur (1) comportant dans sa paroi de récipient (3), au voisinage du fond (4), une buse de tuyau d'évacuation (5) pour la connection d'une armature, et dans son couvercle de récipient (8), une ouverture de couvercle (9) apte à être fermée, de gros calibre par rapport à la buse de tuyau d'évacuation (5), et la feuille soufflée (2) comportant une ouverture supérieure de remplissage (14) de même qu'une tubulure (10) sortie et fixée au bord externe de la buse de tuyau d'évacuation (5),
la feuille soufflée (2) étant connectée à des fins de remplissage par son ouverture supérieure de remplissage (14) à l'ouverture de couvercle de récipient (9) et étant fermée après le remplissage, et la vidange ayant lieu à l'aide d'une soupape (11), qui est vissée sur la buse de tuyau d'évacuation (5),
caractérisé en ce que la feuille soufflée (2) est enlevée de l'ouverture de couvercle de récipient (9) après le remplissage, de sorte que la feuille soufflée (2) totalement ou partiellement remplie avec le produit de remplissage est disposée lors du transport dans le récipient extérieur (1), avec son côté supérieur dégagé de l'ouverture de couvercle du récipient (9).
